# EUROPÄISCHE PATENTSCHRIFT

(11) **EP 1 206 734 B1**
(45) Veröffentlichungstag und Bekanntmachung des Hinweises auf die Patenterteilung: **28.01.2004**
(21) Anmeldenummer: 00963913.9
(22) Anmeldetag: 22.08.2000
(51) Int. Cl.: G05G 1/02

(54) **TASTATURGEHÄUSE FÜR EIN TASTENFELD EINER DRUCKTASTEN-TASTATUR**
KEYBOARD HOUSING FOR A KEYPAD OF A PUSH-BUTTON KEYBOARD
BOITIER DE CLAVIER POUR LES TOUCHES D'UN CLAVIER A TOUCHES A ENFONCER

(30) Priorität: 24.08.1999 DE 19940051
(43) Veröffentlichungstag der Anmeldung: 22.05.2002
(73) Patentinhaber: Fujitsu Siemens Computers GmbH, 81739 München (DE)
(72) Erfinder: DUBOIS, Dieter, 86199 Augsburg (DE); GUT, Bernhard, 86551 Aichach (DE)
(74) Vertreter: Epping Hermann & Fischer
(86) Internationale Anmeldenummer: PCT/DE2000/002852
(87) Internationale Veröffentlichungsnummer: WO 2001/014947

(56) Entgegenhaltungen:
- EP-A- 0 271 124
- EP-A- 0 304 847
- EP-A- 0 354 312
- DE-U- 8 708 373
- US-A- 3 720 801
- US-A- 4 010 838
- US-A- 4 771 146

## Beschreibung

Die Erfindung betrifft ein Tastaturgehäuse gemäß dem Oberbegriff des Patentanspruchs 1.

Aus EP 0 304 847 B1 ist eine Drucktaste für ein Tastenfeld einer Tastatur mit einem auf einer Grundplatte angeordneten Gehäuse und mit einem langgestreckten, in seiner Längsrichtung parallel zur Grundplatte angeordneten Tastenkörper bekannt, der mit einem in einem Gehäuseschacht axial geführten Stößel verbunden ist und an dem ein Schwenkbügel befestigt ist. Dieser Schwenkbügel weist zwei zur Längsrichtung des Tastenkörpers parallel verlaufende, durch ein Verbindungselement in festem Abstand zueinander gehaltene Bügelachsen auf, von denen die erste in als Einschnappöffnungen ausgebildeten Lagerelementen am Tastenkörper gelagert ist und die zweite Bügelachse aus zwei Achsstutzen besteht, die in zwei seitlichen, jeweils als horizontale Parallelgleitführungen ausgebildeten Aufnahmeelementen gelagert sind.

Der Schwenkbügel ist deswegen vorgesehen, um bei Betätigung der Drucktaste an einem Tastenkörperende einen Teil der Betätigungskraft auf das gegenüberliegende Ende des Tastenkörpers zu übertragen, wodurch ein Kippen des Tastenkörpers verhindert wird, das ein Verkanten des mit dem Tastenkörper verbundenen Stößels in dessen Führung verursachen würde, wodurch letztlich die Funktion der Drucktaste gestört würde. Zum Zwecke einer leichteren Montage der mit dem langgestreckten Tastenkörper versehenen Drucktaste, die auch als Mehrfachtaste bezeichnet wird, ist gemäß EP 0 304 847 B1 auf der Grundplatte wenigstens eine die zweite Bügelachse beim Einführen des Stößels in den Gehäuseschacht aus ihrer Hängestellung in Querrichtung des Tastenkörpers abdrängende und den Aufnahmeelementen zuführende Abgleitschräge vorgesehen. Die Drucktaste läßt sich zwar aufgrund dieser bekannten Maßnahme durch eine einzige eindimensionale Bewegung montieren, die mit einer speziellen Vorrichtung sogar maschinell ausgeführt werden kann. Die endgültige Montage ist jedoch erst dann möglich, wenn der Schwenkbügel mit seiner ersten Bügelachse am Tastenkörper in den dafür vorgesehenen Einschnappöffnungen bereits vorher eingehängt und damit vormontiert ist. Somit ist keine gemeinsame und gleichzeitige Gesamtmontage der Mehrfachtaste mit den anderen für die Tastatur vorgesehenen Tasten möglich.

Moderne Tastaturen zeichnen sich jedoch dadurch aus, daß aufgrund großer Stückzahlen eine möglichst vollständig automatisierte Fertigung angestrebt wird. So werden heute gewöhnlich alle Tasten einer Tastatur in einem Schuß spritzgegossen und mit einem Handhabungsgerät von der Spritzmaschine direkt in ein Tastaturgehäuse zur Bestückung eingebracht. Davon sind allerdings die sogenannten Mehrfachtasten mit Schwenkbügel, beispielsweise der in EP 0 304 847 B1 beschriebenen Art, ausgeschlossen. Die Bestückung des Tastaturgehäuses mit solchen Mehrfachtasten mit Parallelführungsbügel erfolgt aufgrund von deren komplizierteren Montage in der Regel vollständig von Hand oder nach vorhergehender manueller Anbringung des Schwenkbügels an der Drucktaste mit Hilfe eines speziellen Montagegeräts in separater Nachmontage.

Der Erfindung liegt die Aufgabe zugrunde, Maßnahmen anzugeben, die es ermöglichen, auch die Tastenkörper der sogenannten Mehrfachtasten in die Spritzgußform der Tastaturdrucktasten aufzunehmen und alle Tastenkörper eines Tastaturfelds einschließlich der Mehrfachtastenkörper mit dem Handhabungsgerät von der Spritzmaschine direkt in das Tastaturgehäuse zur Bestückung einzubringen.

Gemäß der Erfindung wird diese Aufgabe durch die im kennzeichnenden Teil des Patentanspruchs 1 angegebenen Merkmale gelöst.

Die Parallelführung für die Mehrfachtaste ist im Tastaturgehäuse nach der Erfindung so gestaltet, daß der Schwenkbügel in äußerst einfacher Weise dort definiert eingelegt werden kann.

Vorteilhafterweise ist die Parallelführung dabei so ausgebildet, daß der Schwenkbügel in Längsrichtung beidseitig unverschiebbar begrenzt und durch die Auflagerippen in senkrechter Richtung so positioniert ist, daß seine Lage derjenigen der gedrückten Mehrfachtaste entspricht. Wird nun der komplette Drucktastensatz eines Tastaturfelds in das Tastaturgehäuse eingesetzt und bis zum Endanschlag gedrückt, so rastet der vorher definiert ins Tastaturgehäuse eingelegte Schwenkbügel in die dazu vorgesehenen, als Einschnappöffnungen ausgebildeten Lagerelemente der Mehrfachtaste ein und stellt damit die Funktion her.

Weitere vorteilhafte und zweckmäßige Weiterbildungen der Erfindung sind in den Unteransprüchen angegeben.

Es genügt, wenn auf dem Tastaturgehäuse zwei Auflagerippen vorgesehen sind, die an solchen Stellen oben am Tastaturgehäuse angeordnet sind, daß der Schwenkbügel mit seinen beiden axialen Endbereichen auf ihnen zum Aufliegen kommt. Diese beiden Auflagerippen können so oben auf dem Tastaturgehäuse angeordnet sein, daß die beiden Verbindungselemente des Schwenkbügels an in der Nähe der ersten Bügelachse liegenden Stellen auf ihnen zum Aufliegen kommen.

Die zwei seitlichen, jeweils als horizontale Parallelgleitführungen ausgebildeten Aufnahmeelemente für die beiden Achsstutzen des Schwenkbügels weisen in vorteilhafter Weise jeweils eine untere horizontale Gleitfläche und eine obere horizontale Gleitfläche auf, die voneinander einen der Schwenkbügelstärke entsprechenden Abstand haben. Die beiden Aufnahmeelemente enthalten zur Einführung des jeweiligen Achsstutzens des Schwenkbügels zwischen die beiden Gleitflächen und zur damit zugleich verbundenen Schrägeinführung des betreffenden Verbindungselements des Schwenkbügels jeweils eine L-förmige Öffnung. Die äußeren seitlichen Kanten der beiden L-förmigen Öffnungen sind dabei so angeordnet, daß ihr gegenseitiger Abstand der Schwenkbügelausdehnung in Längsrichtung, d.h. dem Außenabstand der Verbindungselemente des Schwenkbügels, entspricht. Durch diese Maßnahmen ist einerseits die Gleitverschieblichkeit der beiden Achsstutzen des Schwenkbügels beim Einschieben in die beiden Aufnahmeelemente mit der Parallelführung und andererseits die Begrenzung des Schwenkbügels gegen Längsverschiebung sichergestellt.

Die vorstehend angegebenen Merkmale und Weiterbildungen, welche die Anbringung des Mehrfachtastenkörpers mit seinem Schwenkbügel am Tastaturgehäuse betreffen, sind vorzugsweise im Bereich seiner beiden Enden und zwar spiegelsymmetrisch bezüglich seiner quer zur Längsrichtung liegenden Mittelebene vorgesehen. Durch diese Maßnahme und zusätzlich in zweckmäßiger Weise noch durch die Maßnahme, wonach am Tastenkörper zu beiden Seiten des in seiner Mitte angeordneten Stößels dazu parallele, in zugeordneten Gehäuseschächten axial geführte Hilfsstößel angeordnet sind, wird ein Verkippen des Tastenkörpers sicher verhindert.

Im folgenden wird anhand von Zeichnungen ein Ausführungsbeispiel der Erfindung erläutert, bei dem die in Betracht gezogene Mehrfachtaste mit dem langgestreckten Tastenkörper die Leertaste einer Tastatur ist. Es zeigen:
- FIG. 1: eine perspektivische Ansicht eines entsprechend der Erfindung ausgelegten Tastaturgehäuses mit eingesetztem Schwenkbügel schräg von oben, jedoch noch ohne Tastenbestückung,
- FIG. 2: einen ersten Teilausschnitt der in FIG. 1 dargestellten perspektivischen Ansicht,
- FIG. 3: einen zweiten Teilausschnitt der in FIG. 1 dargestellten perspektivischen Ansicht,
- FIG. 4: eine andere perspektivische Ansicht auf das gleiche, entsprechend der Erfindung ausgelegte Tastaturgehäuses mit eingesetztem Schwenkbügel schräg von oben, aber ebenfalls noch ohne Tastenbestükkung,
- FIG. 5: einen Teilausschnitt der in FIG. 4 dargestellten perspektivischen Ansicht,
- FIG. 6: eine perspektivische Ansicht des Tastensatzes für das Tastaturgehäuse schräg von unten,
- FIG. 7: eine Querschnittansicht durch die fertig bestückte Tastatur in einer solchen Schnittebene durch die Leertaste, daß eine Auflagerippe und die Parallelführung für den Schwenkbügel sichtbar sind, und
- FIG. 8: eine Querschnittansicht durch die fertig bestückte Tastatur in einer solchen Schnittebene durch die Leertaste, daß das Einrasten des Schwenkbügels in eine Einschnappöffnung auf der einen Seite sichtbar ist.

Vor Beginn der Beschreibung des Ausführungsbeispiels wird darauf hingewiesen; daß aus Gründen der Deutlichkeit einige der im Zusammenhang mit der Erläuterung der FIG. 1 erwähnten Bezugszeichen nur in den FIG. 2 und 3 enthalten sind, die für die Erfindung wesentliche und deswegen vergrößerte Teilansichten der FIG. 1 zeigen.

In FIG. 1 ist ein Tastaturgehäuse 1 für ein Tastenfeld dargestellt, das eine Leertaste enthalten soll, die als sogenannte Mehrfachtaste ausgeführt ist. Zur Aufnahme von einem mittleren und zwei seitlichen Stößeln dieser Mehrfachtaste sind im Tastaturgehäuse 1 drei Gehäuseschächte 2, 3 und 4 vorgesehen, in denen die vom langgestreckten Tastenkörper (in FIG. 1 nicht dargestellt) senkrecht nach unten abstehenden Stößel axial geführt werden und zumindest der mittlere der Stößel mit seinem Ende auf ein Federelement trifft.

Zum Verhindern des Kippens des langgestreckten Drucktastenkörpers ist ein Schwenkbügel 5 vorgesehen, der zwei zur Längsrichtung parallel verlaufende, durch Verbindungselemente 6 und 7 in festem Abstand zueinander gehaltene Bügelachsen 8 und 9 aufweist, von denen die erste Bügelachse 8 in später im Zusammenhang mit den FIG. 6 bis 8 noch erläuterten Lagerelementen am Tastenkörper gelagert ist und die zweite Bügelachse 9 aus zwei Achsstutzen 10 und 11 besteht, die in zwei seitlichen, jeweils als horizontale Parallelgleitführungen ausgebildeten Aufnahmeelementen 12 bzw. 13 gelagert sind. Die beiden jeweils zur Lagerung eines Achsstutzens 10 bzw. 11 des Schwenkbügels 5 vorgesehenen Aufnahmeelemente 12 und 13 sind so gestaltet, daß der Schwenkbügel 5 in seiner Bewegungsfähigkeit in Längsrichtung beidseitig begrenzt ist. Oben auf dem Tastaturgehäuse 1 sind zwei Auflagerippen 14 und 15 zum Auflegen des Schwenkbügels 5 vorgesehen, die so positioniert und in ihrer Höhe so bemessen sind, daß die Lage des Schwenkbügels 5 bei Aufliegen seiner Lage bei gedrückter Mehrfachtaste entspricht. Die beiden Auflagerippen 14 und 15 sind so oben auf dem Tastaturgehäuse 1 angeordnet, daß die beiden Verbindungselemente 6 und 7 des Schwenkbügels 5 an in der Nähe der ersten Bügelachse 8 liegenden Stellen auf ihnen zum Aufliegen kommen.

Die beiden seitlichen, jeweils als horizontale Parallelgleitführungen ausgebildeten Aufnahmeelemente 12 und 13 für die beiden Achsstutzen 10 und 11 des Schwenkbügels 5 weisen, wie FIG. 2 (Aufnahmeelement 12) bzw. FIG. 3 (Aufnahmeelement 13) zeigen, jeweils eine untere horizontale Gleitfläche 16 bzw. 18 und eine obere horizontale Gleitfläche 17 bzw. 19 auf, die voneinander einen der Stärke des Schwenkbügels 5 entsprechenden Abstand haben. Die beiden Aufnahmeelemente 12 und 13 enthalten zur Einführung des jeweiligen Achsstutzens 10 bzw. 11 des Schwenkbügels 5 zwischen die beiden parallelen Gleitflächen 16 und 17 bzw. 18 und 19 und zur damit zugleich verbundenen Schrägeinführung des betreffenden Verbindungselements 6 bzw. 7 des Schwenkbügels 5 jeweils eine L-förmige Öffnung 20 bzw. 21.

Die äußeren seitlichen Kanten 22 und 23 der beiden L-förmigen Öffnungen 20 bzw. 21 sind dabei so angeordnet, daß ihr gegenseitiger Abstand der Ausdehnung des Schwenkbügels 5 in Längsrichtung, d.h. dem Außenabstand der Verbindungselemente 6 und 7 des Schwenkbügels 5, entspricht. Durch diese Ausführung der Verbindungselemente 6 und 7 sowie die Positionierung und Höhenbemessung der Auflagerippen 14 und 15 ist zum einen die Gleitverschieblichkeit der beiden Achsstutzen 10 und 11 des Schwenkbügels 5 beim Einschieben in die beiden Aufnahmeelemente 12 und 13 mit der Parallelführung und andererseits die Begrenzung des Schwenkbügels 5 gegen Längsverschiebung sichergestellt. Wie die perspektivische Ansicht von FIG. 4 für das Aufnahmeelement 12 zeigt, lassen sich die Achsstutzen 10 und 11 leicht in die aus der unteren horizontalen Gleitfläche 16 und der oberen horizontalen Gleitfläche 17 bestehenden Parallelführung einführen, da zu diesem Zweck jeweils eine abgerundete Abgleitschräge 24 vor der betreffenden unteren horizontalen Gleitfläche 16 vorgesehen ist.

Insbesondere in FIG. 2 ist, dargestellt für das Aufnahmeelement 12, die Ausführung der Parallelführung des Schwenkbügels 5 mit seinem Achsstutzen 10 zwischen den beiden Gleitflächen 16 und 17 deutlich erkennbar. Aus FIG. 5 geht, dargestellt für die Seite des Aufnahmeelements 13, zum einen insbesondere die Begrenzung des Schwenkbügels 5 gegen Längsverschiebung durch die seitliche Kante 22 und zum anderen die Positionierung der Auflagerippe 15 hervor, auf welcher das Verbindungselement 7 zum Liegen kommt und zwar so, daß die erste Bügelachse 8 eine solche Höhe hat, daß die Mehrfachtaste bei der durch Drücken von oben erfolgenden Tastenmontage mit ihrer Einschnappöffnung unter Widerstand des Schwenkbügels 5 gegen die Auflagerippe 15 in die erste Bügelachse 8 einrastet.

Dieser eingerastete Zustand eines Mehrfachtastenkörpers 25 ist in der das Oberteil des Tastaturgehäuses 1 von unten zeigenden FIG. 6 für eine Endseite dieser Taste dargestellt. Die erste Bügelachse 8 des Schwenkbügels 5 ist dabei in einem mit einer Einschnappöffnung 26 versehenen Lagerelement 27 am Tastenkörper 25 gelagert. Der Achsstutzen 11 ist in der Darstellung von FIG. 6 frei, da das die Parallelführung enthaltende Unterteil des Tastaturgehäuses aus Gründen der besseren Verständlichkeit nicht angebracht ist.

Bei der Schnittansicht in FIG. 7 liegt der Schwenkbügel 5 abgestützt mit seinem Verbindungselement 6 auf der Auflagerippe 14 auf. Der Mehrfachtastenkörper 25 kann mit seiner in der FIG. 8 sichtbaren Einschnappöffnung 26 in die erste Bügelachse 8 des Schwenkbügels 5 einrasten. Gut erkennbar ist in FIG. 7 die Parallelführung des Achsstutzens 10 zwischen der unteren horizontalen Gleitfläche 16 und der oberen horizontalen Gleitfläche 17. Ebenfalls gut erkennbar ist die abgerundete Abgleitschräge 24 zum erleichterten Einführen des Achsstutzens 10 zwischen die beiden horizontalen Gleitflächen 16 und 17.

In der Schnittansicht der FIG. 8 ist der gleiche Zustand wie in FIG. 7 dargestellt, jedoch in einer anderen Schnittebene. In dieser Ansicht ist gut erkennbar, wie bei betätigtem Mehrfachtastenkörper 25, d.h. bei gleichzeitigem Aufdrücken aller Tasten nach erfolgtem gemeinsamen Spritzvorgang, der Schwenkbügel 5 mit seiner ersten Bügelachse 8 in die Einschnappöffnung 26 des Lagerelements 27 des Mehrfachtastenkörpers 25 einrastet.

Wie die FIG. 1 bis 5 zeigen, ist die Parallelführung des Tastaturgehäuses 1 also derart gestaltet, daß der Schwenkbügel 5 definiert eingelegt werden kann, was ermöglicht, daß im Rahmen einer automatisierten maschinellen Tastaturfertigung auch sogenannte Mehrfachtastenkörper, im dargestellten Ausführungsbeispiel ist dies der Tastenkörper für die Leertaste einer Tastatur, in die Spritzgußform des Tastenkörpersatzes aufgenommen werden können. Alle Tastenkörper der Tastatur einschließlich der Leertaste werden in einem Schuß spritzgegossen und mit einem Handhabungsgerät von der Spritzmaschine direkt in das Tastaturgehäuse 1 von oben zur Bestückung eingesetzt, wobei sich der Schwenkbügel 5 in seiner in den FIG. 1 bis 5 dargestellten, definierten Lage befindet. Wesentlich ist dabei die Gestaltung der Parallelführung, die den Schwenkbügel 5 in seiner Längsrichtung beidseitig begrenzt und durch die beiden Auflagerippen 14 und 15 in senkrechter Richtung so positioniert, daß seine Lage derjenigen der gedrückten Mehrfachtaste entspricht. Wird nun der vollständige, spritzgegossene Tastenkörpersatz in das Tastaturgehäuse 1 eingesetzt und bis zum Endanschlag nach unten gedrückt, so rastet der Schwenkbügel 5, wie in den FIG. 5 bis 8 dargestellt ist, in die vorgesehenen Einschnappöffnungen 26 des Mehrfachtastenkörpers 25 ein und stellt damit die Funktionsfähigkeit her.

## Patentansprüche

1. Um eine Grundplatte angeordnetes Tastaturgehäuse (1) für ein Tastenfeld einer Drucktasten-Tastatur, mit wenigstens einer als Mehrfachtaste bezeichneten Drucktaste (25) mit einem langgestreckten Tastenkörper (25), der mit einem in einem Gehäuseschacht entgegen der Wirkung einer Feder axial geführten Stößel verbunden ist und an dem im Bereich seiner beiden axialen Enden ein Schwenkbügel (5) befestigt ist, der zwei zur Längsrichtung parallel verlaufende, durch Verbindungselemente (6, 7) in festem Abstand zueinander gehaltene Bügelachsen (8, 9) aufweist, von denen die erste Bügelachse (8) in als Einschnappöffnungen (26) ausgebildeten Lagerelementen (27) am Tastenkörper (25) gelagert ist und die zweite Bügelachse (9) aus zwei Achsstutzen (10, 11) besteht, die in zwei seitlichen, jeweils als horizontale Parallelgleitführungen ausgebildeten Aufnahmeelementen (12, 13) gelagert sind, **dadurch gekennzeichnet, daß** der Schwenkbügel (5) so in das Tastaturgehäuse (1) einlegbar ist, daß seine Lage derjenigen bei gedrücktem Tastenkörper (25) entspricht.

2. Tastaturgehäuse nach Anspruch 1, **dadurch gekennzeichnet, daß** die beiden jeweils zur Lagerung eines Achsstutzens (10, 11) des Schwenkbügels (5) vorgesehenen Aufnahmeelemente (12, 13) so gestaltet sind, daß der Schwenkbügel in seiner Bewegungsfähigkeit in Längsrichtung beidseitig begrenzt ist.

3. Tastaturgehäuse nach Anspruch 1 oder 2, **dadurch gekennzeichnet, daß** oben auf dem Tastaturgehäuse (1) wenigstens zwei Auflagerippen (14, 15) zum Auflegen des Schwenkbügels vorgesehen sind.

4. Tastaturgehäuse nach Anspruch 3, **dadurch gekennzeichnet, daß** zwei Auflagerippen (14, 15) vorgesehen sind, die an solchen Stellen oben am Tastaturgehäuse (1) angeordnet sind, daß der Schwenkbügel (5) mit seinen beiden axialen Endbereichen auf ihnen zum Aufliegen kommt.

5. Tastaturgehäuse nach Anspruch 4, **dadurch gekennzeichnet, daß** die beiden Auflagerippen (14, 15) so oben auf dem Tastaturgehäuse (1) angeordnet sind, daß die beiden Verbindungselemente (6, 7) des Schwenkbügels (5) an in der Nähe oder direkt unter der ersten Bügelachse (8) liegenden Stellen auf ihnen zum Aufliegen kommen.

6. Tastaturgehäuse nach Anspruch 1 , **dadurch gekennzeichnet, daß** die zwei seitlichen, jeweils als horizontale Parallelgleitführungen ausgebildeten Aufnahmeelemente (12, 13) für die beiden Achsstutzen (10, 11) des Schwenkbügels (5) jeweils eine untere horizontale Gleitfläche (16, 18) und eine obere horizontale Gleitfläche (17, 19) aufweisen, die voneinander einen der Schwenkbügelstärke entsprechenden Abstand haben, daß die beiden Aufnahmeelemente zur Einführung des jeweiligen Achsstutzens des Schwenkbügels zwischen die beiden Gleitflächen und zur damit zugleich verbundenen Schrägeinführung des betreffenden Verbindungselements (6, 7) des Schwenkbügels jeweils eine L-förmige Öffnung (20, 21) aufweisen, und daß die äußeren seitlichen Kanten (22, 23) der beiden L-förmigen Öffnungen so angeordnet sind, daß ihr gegenseitiger Abstand der Schwenkbügelausdehnung in Längsrichtung, d.h. dem Außenabstand der Verbindungselemente des Schwenkbügels, entspricht.

7. Tastaturgehäuse nach einem der vorhergehenden Ansprüche, **dadurch gekennzeichnet, daß** am Mehrfachtastenkörper (25) außer dem in seiner Mitte angeordneten Stößel parallel zu letzterem auf beiden Seiten Hilfsstößel angeordnet sind, die in zugeordneten Gehäuseschächten (3, 4) axial geführt sind.

8. Tastaturgehäuse nach einem der vorhergehenden Ansprüche, **dadurch gekennzeichnet, daß** die die Anbringung des Mehrfachtastenkörpers (25) mit seinem Schwenkbügel (5) am Tastaturgehäuse (1) betreffenden Maßnahmen im Bereich seiner beiden Enden und zwar spiegelsymmetrisch bezüglich seiner quer zur Längsrichtung liegenden Mittelebene vorgesehen sind.

## Claims

1. Keyboard housing (1), arranged around a base plate, for an array of keys of a press-key keyboard, with at least one press-key (25) with an elongated key body (25), referred to as a multiple key, which is connected to a plunger axially guided in a housing well counter to the action of a spring and on which a pivoting clip (5) is fastened in the region of its two axial ends, which pivoting clip has two clip spindles (8, 9), which run parallel to the longitudinal direction, are kept at a fixed distance from each other by connecting elements (6, 7) and of which the first clip spindle (8) is mounted on the key body (25) in bearing elements (27) formed as snap-in openings (26) and the second clip spindle (9) comprises two spindle stubs (10, 11), which are mounted in two lateral receiving elements (12, 13) respectively formed as horizontal parallel-sliding guides, **characterized in that** the pivoting clip (5) can be inserted into the keyboard housing (1) in such a way that its position corresponds to that when the key body (25) is pressed.

2. Keyboard housing according to Claim 1, **characterized in that** the two receiving elements (12, 13) respectively provided for the mounting of a spindle stub (10, 11) of the pivoting clip (5) are designed in such a way that the pivoting clip is restricted on both sides in its ability to move in the longitudinal direction.

3. Keyboard housing according to Claim 1 or 2, **characterized in that** at least two bearing ribs (14, 15) to bear the pivoting clip are provided on top of the keyboard housing (1).

4. Keyboard housing according to Claim 3, **characterized in that** two bearing ribs (14, 15) are provided, arranged at such locations on top of the keyboard housing (1) that the pivoting clip (5) comes to bear on them with both its axial end regions.

5. Keyboard housing according to Claim 4, **characterized in that** the two bearing ribs (14, 15) are arranged on top of the keyboard housing (1) in such a way that the two connecting elements (6, 7) of the pivoting clip (5) come to bear on them at locations in the vicinity or directly under the first clip spindle (8).

6. Keyboard housing according to Claim 1, **characterized in that** the two lateral receiving elements (12, 13), respectively formed as horizontal parallel-sliding guides, for the two spindle stubs (10, 11) of the pivoting clip (5) have in each case a lower horizontal sliding surface (16, 18) and an upper horizontal sliding surface (17, 19), which are at a distance from each other corresponding to the thickness of the pivoting clip, **in that**, for the introduction of the respective spindle stub of the pivoting clip between the two sliding surfaces and for the concomitant oblique introduction of the respective connecting element (6, 7) of the pivoting clip, the two receiving elements have in each case an L-shaped opening (20, 21), and **in that** the outer lateral edges (22, 23) of the two L-shaped openings are arranged in such a way that the distance between them corresponds to the extent of the pivoting clip in the longitudinal direction, i.e. the outer distance between the connecting elements of the pivoting clip.

7. Keyboard housing according to one of the preceding claims, **characterized in that**, apart from the plunger arranged at the centre of the multiple key body (25), there are parallel to the latter on either side auxiliary plungers, which are axially guided in assigned housing wells (3, 4).

8. Keyboard housing according to one of the preceding claims, **characterized in that** the measures concerning the attachment of the multiple key body (25) by its pivoting clip (5) to the keyboard housing (1) are provided in the region of both its ends, to be precise mirror-symmetrically with respect to its centre plane lying transversely to the longitudinal direction.

## Revendications

1. Boîtier (1) de clavier disposé autour d'un socle, pour un champ de touches d'un clavier à touches à enfoncer, comportant au moins une touche (25) à enfoncer appelée touche multiple, dotée d'un corps (25) de touche oblong, qui est relié à un poussoir guidé axialement dans un puits de boîtier à l'encontre de l'action d'un ressort, et sur lequel est fixé, dans la région de ses deux extrémités axiales, un étrier (5) pivotant qui comporte deux axes (8, 9) d'étrier s'étendant parallèlement à la direction longitudinale et maintenus à distance fixe l'un de l'autre par des éléments (6, 7) de liaison, le premier axe (8) d'étrier étant monté sur le corps (25) de touche dans des éléments (27) formant paliers réalisés sous forme d'ouvertures (26) d'enclenchement, et le deuxième axe (9) d'étrier étant constitué de deux embouts (10, 11) d'axe qui sont montés dans deux éléments (12, 13) récepteurs latéraux, respectivement réalisés sous forme de guides parallèles horizontaux à glissement, **caractérisé en ce que** l'étrier (5) pivotant peut être mis en place dans le boîtier (1) de clavier de telle sorte que sa position correspond à la position lorsque le corps (25) de touche est enfoncé.

2. Boîtier de clavier suivant la revendication 1, **caractérisé en ce que** les deux éléments (12, 13) récepteurs respectivement prévus pour le montage d'un embout (10, 11) d'axe de l'étrier (5) pivotant sont conçus de telle sorte que l'étrier pivotant est limité de part et d'autre dans sa faculté de mouvement en direction longitudinale.

3. Boîtier de clavier suivant la revendication 1 ou 2, **caractérisé en ce qu'**au moins deux nervures (14, 15) d'appui sont prévues sur le dessus du boîtier (1) de clavier pour l'appui de l'étrier pivotant.

4. Boîtier de clavier suivant la revendication 3, **caractérisé en ce qu'**il est prévu deux nervures (14, 15) d'appui qui sont disposées sur le dessus du boîtier (1) de clavier en des endroits tels que l'étrier (5) pivotant vient s'appuyer sur elles par ses deux régions terminales axiales.

5. Boîtier de clavier suivant la revendication 4, **caractérisé en ce que** les deux nervures (14, 15) d'appui sont disposées sur le dessus du boîtier (1) de clavier de telle sorte que les deux éléments (6, 7) de liaison de l'étrier (5) pivotant viennent s'appuyer sur elles en des endroits situés à proximité ou juste en dessous du premier axe (8) d'étrier.

6. Boîtier de clavier suivant la revendication 1, **caractérisé en ce que** les deux éléments (12, 13) récepteurs latéraux, respectivement réalisés sous forme de guides parallèles horizontaux à glissement, pour les deux embouts (10, 11) d'axe de l'étrier (5) pivotant comportent respectivement une face (16, 18) de glissement horizontale inférieure et une face (17, 19) de glissement horizontale supérieure qui possèdent un écartement mutuel correspondant à l'épaisseur de l'étrier pivotant, **en ce que** les deux éléments récepteurs comportent respectivement une ouverture (20, 21) en forme de L pour l'introduction de l'embout d'axe respectif de l'étrier pivotant entre les deux faces de glissement et pour l'introduction oblique conjointe de l'élément (6, 7) de liaison concerné de l'étrier pivotant, et **en ce que** les bords (22, 23) latéraux extérieurs des deux ouvertures en forme de L sont disposés de telle sorte que leur écartement mutuel correspond à l'étendue de l'étrier pivotant en direction longitudinale, c'est-à-dire à la distance extérieure entre les éléments de liaison de l'étrier pivotant.

7. Boîtier de clavier suivant l'une des revendications précédentes, **caractérisé en ce que** des poussoirs auxiliaires sont disposés de part et d'autre sur le corps (25) de touche, en plus du poussoir disposé en son milieu et parallèlement à ce poussoir, et ils sont guidés axialement dans des puits (3, 4) de boîtier associés.

8. Boîtier de clavier suivant l'une des revendications précédentes, **caractérisé en ce que** les mesures concernant l'installation du corps (25) de touche avec son étrier (5) pivotant sur le boîtier (1) de clavier sont prévues dans la région de ses deux extrémités, et ce symétriquement par rapport à son plan médian transversal à la direction longitudinale.
